# EUROPÄISCHE PATENTSCHRIFT

(11) **EP 1 385 767 B1**
(45) Veröffentlichungstag und Bekanntmachung des Hinweises auf die Patenterteilung: **02.02.2005**
(21) Anmeldenummer: 02740310.4
(22) Anmeldetag: 02.05.2002
(51) Int. Cl.: B65H 19/18

(54) **ROLLENWECHSLER**
ROLL CHANGER
CHANGEUR DE ROULEAUX

(30) Priorität: 04.05.2001 DE 10121830
(43) Veröffentlichungstag der Anmeldung: 04.02.2004
(62) Teilanmeldung aus: 04103688.0
(73) Patentinhaber: Koenig & Bauer Aktiengesellschaft, 97080 Würzburg (DE)
(72) Erfinder: LEHRIEDER, Erwin, Paul, Josef, 97253 Gaukönigshofen (DE); MEZGER, Franz, Konrad, 97922 Lauda-Königshofen (DE)
(74) Vertreter: Stiel, Jürgen
(86) Internationale Anmeldenummer: PCT/DE2002/001589
(87) Internationale Veröffentlichungsnummer: WO 2002/090228

(56) Entgegenhaltungen:
- EP-A- 1 193 200
- DE-A- 4 135 101
- DE-U- 29 915 280
- US-A- 5 762 283

## Beschreibung

Die Erfindung betrifft einen Rollenwechsler gemäß dem Oberbegriff des Anspruches 1.

Durch die DE 41 35 101 A1 ist eine Vorrichtung für Papierbahn-Rollenwechsel mittels Papierrollen tragenden Armen in einem Maschinengestell und einer Klebeeinrichtung zum Verbinden von Papierbahnen bekannt.

Die US 57 62 283 A zeigt eine Vorrichtung zum Wechsel von Materialrollen, wobei die Materialrollen aufnehmende Tragarme aufeinander zuweisen.

Die DE 299 15 280 U1 beschreibt einen Rollenwechsler, bei dem die Tragarme in verschiedenen Positionen angeordnet sind.

Die nachveröffentlichte US 65 33 212 B offenbart einen Rollenwechsler mit zwei gegenüberliegenden Tragarmpaaren, die wechselweise in eine oberhalb der Abrollposition einer neuen Rolle befindliche Anklebeposition bringbar sind.

Der Erfindung liegt die Aufgabe zugrunde, einen Rollenwechsler zu schaffen.

Die Aufgabe wird erfindungsgemäß durch die Merkmale des Anspruches 1 gelöst.

Die mit der Erfindung erzielbaren Vorteile bestehen insbesondere darin, dass die neue Materialrolle und die zu Ende gehende Materialrolle im wesentlichen in vertikaler Richtung übereinander angeordnet und somit der Platzbedarf in Längsrichtung reduziert ist. Eine größere Bauhöhe des Rollenwechslers wird dadurch nicht erforderlich.

Weitere Vorteile bestehen in einer geringen Hubhöhe der vollen bzw. neuen Materialrolle und im Wegfall einer baukostenerhöhenden Grube zur Aufnahme einer neuen Materialrolle.

Ein Ausführungsbeispiel ist in der Erfindung dargestellt und wird im folgenden näher beschrieben. Die einzige Figur zeigt die schematische Darstellung einer Seitenansicht eines Rollenwechslers.

Ein Rollenwechsler 01 besteht aus zwei sich in Produktionsrichtung spiegelbildlich gegenüberstehenden Maschinengestellen A; B. Jedes dieser Maschinengestelle A; B nimmt ein Paar von Tragarmen 02 auf, welche an ihren ersten Enden 03 im Maschinengestell A; B gelagert und z. B. elektromotorisch und mittels eines Getriebes um einen Schwenkwinkel α bzw. β von ca. 60 ° aus einer Ruheposition 08 (strichliert dargestellt), bei der Aufnahme von Restrollen auch bis 80 °, verschwenkbar sind. Die zweiten, d. h. die freien Enden 04 der Paare von Tragarmen 02 weisen aufeinander zu und sind jeweils mit nicht dargestellten Aufnahmedomen zur Aufnahme von neuen Materialrollen 06 oder abgelaufenen Materialrollen 07 versehen. Die Aufnahmedorne sind mit nicht dargestellten Motoren für den Rollenantrieb sowie für die Rollenbremsung ausgestattet. Dabei sind die Paare von Tragarmen 02 mit ihren zweiten Enden 04 gegeneinander gerichtet, jeweils wahlweise in eine Ruheposition 08 oder eine Klebeposition 09, eine Abrollposition 11 für neue Materialrollen 06, eine Aufachsposition 12 für neue Materialrollen 06 oder in eine Aufachsposition 13 für nicht dargestellte Restrollen verschwenkbar angeordnet. Dies ist in der Zeichnung durch die jeweilige Position der Längsachse der Paare von Tragarmen 02 im Maschinengestell A oder B dargestellt. Die Beträge der Schwenkwinkel α und β sind gleich, jedoch sind die Schwenkwinkel α; β spiegelbildlich zueinander angeordnet. Die Ruhepositionen 08 und die Klebeposition 09 können vom Winkelbetrag der Paare von Tragarmen 02 her gesehen, gleich sein.

Der Abstand der Schwenkachsen 05 der zugewandten Tragarme 03 ist kleiner als der 2-fache, insbesondere 1,5-fache maximale Durchmesser einer neuen Materialrolle 06.

Jedes Maschinengestell A; B weist weiterhin eine Klebeeinrichtung 14 auf. Diese Klebeeinrichtung 14 besteht jeweils aus einem Paar von Tragarmen 16, welches um maschinengestellfeste Lager 17 mittels eines maschinengestellfesten Antriebes 18, z. B. pneumatisch betätigbarer Arbeitszylinder 18 verschwenkbar angeordnet ist und an seinen freien Paar von Enden jeweils eine Walze 19, z. B. eine Andrückwalze 19 trägt. Die Andrückwalze 19 ist von einer Ruheposition 21 in eine die Materialbahn der neuen Materialrolle 06 sowie die Materialbahn 30 der abgelaufenen Materialrolle 07 verbindende Arbeitsposition 22 verschwenkbar angeordnet. Die Schwenkpositionen entsprechen der Lage der Längsachsen der Paare von Tragarmen 16. Darüber hinaus ist in der Nähe jeder Andrückwalze 19 der Klebeeinrichtung 14 eine mittels eines Antriebes 23, z. B. eines Arbeitszylinders 23 anstellbares Abschlagmesser 24 angeordnet zum Durchtrennen der Materialbahn 30 der abgelaufenen Materialrolle 07 nach dem Anklebevorgang.

Jedes Maschinengestell A; B trägt noch in seinem oberen, den Materialrollen 06; 07 zugewandten Teil eine Anzahl Walzen 26; 27; 28; 29, z. B. eine Leitwalze 26, ein Zugwalzenpaar 27, eine Tänzerwalze 28 sowie eine Messwalze 29, welche neben den bereits vorgeschriebenen Funktionen die Materialbahn 30 zu den Druckwerken der Rotationsdruckmaschine weiterleiten. Etwa mittig zwischen den beiden Maschinengestellen A; B und oberhalb der Materialrollen 06 bzw. 07 ist noch eine Walze 31, z. B. eine Leitwalze 31 angeordnet.

Die Funktion der Vorrichtung ist wie folgt
Mittels der Paare von Tragarmen 02 wird eine neue Materialrolle 06 in Aufachsposition 12 aufgeachst und nachfolgend in die Abrollposition 11 angehoben - die neue Materialrolle 06 kann auch von einem nicht dargestellten Transportwagen abgehoben werden. Die abgelaufene Materialrolle 07 ist zwischenzeitlich und während ihres Betriebes mittels der Paare von Tragarmen 02 im Maschinengestell B in die Klebeposition 09 verschwenkt worden. Nunmehr wird die von der abgelaufenen Materialrolle 07 ablaufende Materialbahn 30 von der Andrückwalze 19 der in Arbeitsposition 22 verschwenkbaren Klebeeinrichtung 14 im Maschinengestell B an die vorher beschleunigte neue Materialrolle 06 angestellt und eine Klebeverbindung hergestellt. Nachfolgend wird durch die Betätigung des Arbeitszylinders 23 im Maschinengestell B das Abschlagmesser 24 im Maschinengestell B betätigt, so dass die von der abgelaufenen Materialrolle 07 kommende Materialbahn 30 durch das Abschlagmesser 24 im Maschinengestell B getrennt wird.

Wenn die neue Materialrolle 06 im Maschinengestell A soweit abgelaufen ist, wie die in der Zeichnung dargestellte abgelaufene Materialrolle 07 im Maschinengestell B, so wird die ehemalige neue Materialrolle 06 im Maschinengestell A zur abgelaufenen Materialrolle 07 im Maschinengestell A und wird während des Abrollens in die Ruheposition 08 im Maschinengestell A geschwenkt. Eine vom Paar von Tragarmen 02 im Maschinengestell B aufgenommene neue, jedoch nicht dargestellte Materialrolle wird angeklebt usw.

Nach dem Hochschwenken einer abgelaufenen Materialrolle 07 zur Klebeposition 09 befindet sich stets eine Rotationsachse 32 der Materialrolle 07 oberhalb einer Rotationsachse 33 der Materialrolle 06.

### Bezugszeichenliste

- 01: Rollenwechsler
- 02: Paar von Tragarmen (A; B)
- 03: Ende, erstes (02)
- 04: Ende, zweites (02)
- 05: -
- 06.: Materialrolle, neu
- 07: Materialrolle, abgelaufen
- 08: Ruheposition (02)
- 09: Klebeposition (02)
- 10: -
- 11: Abrollposition (06)
- 12: Aufachsposition (07)
- 13: Aufachsposition, Restrolle
- 14: Klebeeinrichtung (A; B)
- 15: -
- 16: Paar von Tragarmen (14)
- 17: Lager, maschinengestellfest (16)
- 18: Antrieb, Arbeitszylinder (16)
- 19: Walze, Andrückwalze (14)
- 20: -
- 21: Ruheposition (14)
- 22: Arbeitsposition (14)
- 23: Antrieb, Arbeitszylinder (24)
- 24: Abschlagmesser
- 25: -
- 26: Walze, Leitwalze
- 27: Walze, Zugwalzenpaar
- 28: Walze, Tänzerwalze
- 29: Walze, Messwalze
- 30: Materialbahn
- 31: Walze, Leitwalze
- 32: Rotationsachse (07)
- 33: Rotationsachse (06)

- A: Maschinengestell, linkes
- B: Maschinengestell, rechtes

- α: Schwenkwinkel (02)
- β: Schwenkwinkel (02)

## Patentansprüche

1. Rollenwechsler für Materialrollen (06; 07), wobei jeweils ein Paar schwenkbarer Tragarme (02, A; 02, B) für eine neue Materialrolle (06) und eine ablaufende Materialrolle (07) vorgesehen ist, wobei die die Materialrolle (06; 07) aufnehmenden Enden (04, A; 04, B) der beiden Paare von Tragarmen (02, A; 02, B) aufeinander zuweisend angeordnet sind, wobei die Längsachsen jedes Paares von Tragarmen (02, A; 02, B) jeweils wahlweise in einer ersten, die neue Materialrolle (06) abrollenden Abrollposition (11) angeordnet sind und die Längsachsen des anderen, dem in Abrollposition (11) befindlichen Paar von Tragarmen (02, A; 02, B) gegenüberliegenden Paares von Tragarmen (02, A; 02, B), ieweils wahlweise in eine zweite. die abgelaufene Materialrolle (07) abrollende Klebeposition (09) verschwenkbar sind, **dadurch gekennzeichnet, dass** in der Klebeposition (09) eine Rotationsachse (32) der abgelaufenen Materialrolle (07) oberhalb einer Rotationsachse (33) der neuen Materialrolle (06) angeordnet ist und die Materialbahn (30) der abgelaufenen Materialrolle (07) mit der neuen Materialrolle (06) verbindbar ist.

2. Rollenwechsler nach Anspruch 1, **dadurch gekennzeichnet, dass** die beiden Paare von Tragarmen (02, A; 02, B) mit einer gemeinsamen Klebeeinrichtung (14, A; 14, B) zusammenwirkend angeordnet sind.

3. Rollenwechsler nach Anspruch 1, **dadurch gekennzeichnet, dass** das erste Paar von Tragarmen (02, A) an einem ersten Maschinengestell (A) und das zweite Paar von Tragarmen (02, B) an einem zweiten Maschinengestell (B) schwenkbar angeordnet ist.

## Claims

1. Roll changer for rolls of material (06, 07), respective pairs of carrier arms (02, A; 02, B) being provided for a new roll of material (06) and an expiring roll of material (07), those ends (04, A; 04, B) of the two pairs of carrier arms which receive the rolls of material (06, 07) being arranged to point towards one another, the longitudinal axes of each pair of carrier arms (02, A; 02, B) being arranged selectively in a first, unwinding position (11) in which the new roll of material (06) is unwound and the longitudinal axes of the other pair of carrier arms (02, A; 02, B), which are situated opposite the pair of carrier arms (02, A; 02, B) in the unwinding position, being able to be pivoted to a second, bonding position (09) in which the expired roll of material (07) is unwound, **characterised in that**, in the bonding position (09), the axis of rotation (32) of the expired roll of material (07) is arranged above the axis of rotation (33) of the new roll of material (06), and the web of material (30) from the expired roll of material (07) can be connected to the new roll of material (06).

2. Roll changer according to claim 1, **characterised in that** the two pairs of carrier arms (02, A; 02, B) are arranged to co-operate with a shared bonding means (14, A; 14, B).

3. Roll changer according to claim 1, **characterised in that** the first pair of carrier arms (02, A) are arranged to pivot on a first machine frame (A) and the second pair of carrier arms (02, B) are arranged to pivot on a second machine frame (B).

## Revendications

1. Changeur de rouleaux pour des rouleaux de matériau (06; 07), où chaque fois une paire de bras support (02, A; 02, B), susceptibles de pivoter, est prévue, pour un rouleau de matériau neuf (06) et un rouleau de matériau (07) en dévidement, les extrémités (04, A; 04, B) supportant le rouleau de matériau (06; 07) des deux paires de bras support (02, A; 02, B) étant disposées en étant tournées les vers les autres, les axes longitudinaux de chaque paire de bras support (02, A; 02, B) étant disposés chaque fois de façon alternée en une première position de déroulement (11 ) avec déroulement du rouleau de matériau neuf (06), les axes longitudinaux de l'autre paire, se trouvant en position de déroulement (11), de bras support (02, A; 02, B), de paires opposées de bras support (02, A; 02, B), étant chaque fois susceptibles de pivoter à volonté en une deuxième position de collage (09), avec déroulement du matériau de rouleau en dévidement (07), **caractérisé en ce que**, à la position de collage (09), un axe de rotation (32) du rouleau de matériau (07) dévidé est disposé au-dessus d'un axe de rotation (33) du rouleau de matériau neuf (06), et la bande de matériau (30) du rouleau de matériau (07) dévidé étant susceptible d'être reliée au rouleau de matériau neuf (06).

2. Changeur de rouleaux selon la revendication 1, **caractérisé en ce que** les deux paires de bras support (02, A; 02, B) sont disposées en coopération avec un dispositif de collage (14, A; 14, B) commun.

3. Changeur de rouleaux selon la revendication 1, **caractérisé en ce que** la première paire de bras support (02, A) est disposée de façon à pouvoir pivoter, sur un premier bâti machine (A), et la deuxième paire de bras support (02, B) est disposée de façon à pouvoir pivoter, sur un deuxième bâti machine (B).
